# EUROPÄISCHE PATENTANMELDUNG

(11) **EP 0 101 075 A1**
(43) Veröffentlichungstag der Anmeldung: **22.02.1984**
(21) Anmeldenummer: 83107953.8
(22) Anmeldetag: 11.08.1983
(51) Int. Cl.: B31B 7/14, B31B 17/14

(54) **Vorrichtung für eine Dornradmaschine zum Herstellen von Faltschachteln**

(30) Priorität: 16.08.1982 DE 3230470
(71) Anmelder: C.P. Schmidt Verpackungs-Werk GmbH & Co. KG, D-67663 Kaiserslautern (DE)
(72) Erfinder: Lenhardt, Heiner, D-6750 Kaiserslautern (DE); Schieler, Karl, D-6757 Waldfischbach-Burgalben (DE); Wagner, Heinz, D-6662 Contwig (DE)
(74) Vertreter: Schmidt-Evers, Jürgen, Dipl.-Ing.

(57) **Zusammenfassung**

Um mit einer Dornrad-Maschine Faltschachteln mit Innenfutter (4) und angestanzter Ausgießöffnung herstellen zu können, wurde für die Dornrad-Maschine eine Zusatzvorrichtung vorgesehen. Mit dieser Zusatzvorrichtung wird ein Rotationsstanzmesser (1₀) von unten gegen das auf dem Dorn (3) aufgefaltete Innenfutter einer herzustellenden Faltschachtel gefahren und dadurch mit einer die Ausgießöffnung definierenden Anstanzung versehen. Das Rotationsmesser (1₀) befindet sich unterhalb des Dornes (3) auf einem Schlitten (8), welcher auf einer Schlittenführung (7) verfahrbar ist. Die Schlittenführung (7) ist um eine horizontale Schwenkachse (16) nach oben gegen den Dorn (3) schwenkbar.

## Beschreibung

Die Erfindung betrifft eine Zusatzvorrichtung für eine Dornrad-Maschine zum Herstellen von Faltschachteln, mit Innenfutter, mit welcher Maschine zunächst das Innenfutter um einen der Faltschachtel-Form entsprechenden Dorn gefaltet und versiegelt und um das Innenfutter dann der Kartonzuschnitt gefaltet und verklebt wird.

Es sind Faltschachteln mit Innenfutter bekannt, bei denen sowohl der Außenkarton als auch das Innenfutter mit im wesentlichen deckungsgleichen angestanzten Bereichen versehen sind, mittels welchen nach Eindrücken bzw. Aufreißen ggf. wieder verschließbare Ausgießöffnungen herstellbar sind. Eine solche Faltschachtel ist in dem deutschen Gebrauchsmuster 81 24 5o2 der Anmelderin beschrieben.

Faltschachteln der zuvor beschriebenen bekannten Art werden dadurch hergestellt, daß zunächst die Kartonzuschnitte mit einer entsprechenden Anstanzung versehen werden, daß gleichzeitig unabhängig davon das Innenfutter von einer Vorratsrolle abgezogen, ebenfalls mit Anstanzungen versehen und in Abschnitte zerteilt wird, daß dann die Innenfutterabschnitte mit den Kartonzuschnitten verklebt und die Kartonzuschnitte mit den Innenfutterabschnitten zu den Faltschachteln zusammengefaltet werden. Dies ist in der älteren deutschen Patentanmeldung P 31 29 496.o der Anmelderin beschrieben.

Faltschachteln mit Innenfutter können aber auch nach einem anderen Verfahren hergestellt werden, und zwar unter Anwendung sogenannter Dornrad-Maschinen. Dabei werden von einer Vorratsrolle entsprechend lange Innenfutterabschnitte abgezogen, um einen dem Schachtelquerschnitt entsprechenden Dorn gefaltet und Längsseits versiegelt, so daß zunächst ein von innen durch den Dorn gestützter Schlauch entsteht. Am Dornende wird das Innenfutter ebenfalls versiegelt und anschließend ein Kartonzuschnitt herumgefaltet und verklebt. Die so entstandene Faltschachtel mit Innenfutter wird dann vom Dorn gezogen, senkrecht gestellt und gefüllt. Dann wird das Innenfutter an der Einzel- öffnung versiegelt und der Karton verklebt.

Bisher war as nicht möglich, mit Dornrad-Maschinen hergestellte Faltschachteln mit Innenfutter auch mit einer wieder verschließbaren Ausgießöffnung der oben beschriebenen Art zu vorsehen. Dies deshalb, weil bei der Dornrad-Maschine nicht gewährleistet werden kann, daß Vorstanzungen, die in dem von der Vorratsrolle abgezogenen Innenfutter-Band vor dem Zerschneiden des Bandes in Abschnitte und vor dem Aufbringen das Bandes auf den Dorn in dem Band vorgesehen werden, in Deckung mit entsprechenden Vorstanzungen kommen, die vorher an den Kartonzuschnitten vorgesehen worden sind.

Der Erfindung liegt deshalb die Aufgabe zugrunde, eine Zusatzvorrichtung für eine Dornrad-Maschine zu schaffen, welche as gestattet, die mit der Maschine hergestellten Faltschachteln auch mit wiederverschließbaren Ausgießöffnungen zu versehen, welche auf vorgestanzten Bereichen des Kartonzuschnittes und des Innenfutters beruhen.

Die Aufgabe ist erfindungsgemäß dadurch gelöst, daß die Zusatzvorrichtung mit einer gegen den Dorn bewegbaren Stanzeinheit versehen ist.

Wesentlich ist hier also, daß die Anstanzung des die Ausgießöffnung definierenden Bereichs an dem Innenfutter erst erfolgt, wenn dieses bereits um den Dorn gefaltet ist. Eine entsprechend vorher an dem Kartonzuschnitt vorgesehene Anstanzung kann dann nach dem Auffalten des Kartonzuschnittes auf das bereits auf dem Dorn befindliche Innenfutter mit dem angestanzten Bereich des Innenfutters zur Deckung gebracht und verklebt werden.

Zur praktischen Realisierung der Erfindung wird vorgeschlagen,daß die Stanzeinheit gegen den Dorn schwenkbar ist.

Ein anderer weiterbildender Vorschlag besteht darin, daß die Stanzeinheit mit einem Rotationsstanzmesser versehen und parallel zur Dornoberfläche verfahrbar ist. Dazu kann die Stanzeinheit auf einem Schlitten angeordnet sein, der auf einer schwenkbar gelagerten Schlittenführung verschiebbar ist. Die Schlittenführung kann aus zwei parallelen Führungsstangen bestehen. Eine der beiden Führungsstangen kann als Zahnstange ausgebildet sein, wobei das Rotationsstanzmesser antriebesmäßig mit einem Zahnrad gekoppelt ist, welches selbst oder über ein Zwischenzahnrad mit der Zahnstange in Eingriff steht.

Ein anderer weiterbildender Vorschlag besteht darin, daß die Stützeinheit von unten gegen den Dorn bewegbar ist. In Verbindung damit kann die Schlittenführung etwa horizontal ausgerichtet und um eine an ihrem einen Ende vorgesehene horizontale und senkrecht zu ihr verlaufende Schwenkachse schwenkbar gelagert sein, wobei die Schlittenführung mittels einer pneumatischen Kolben-Zylinder-Anordnung um die Schwenkachse nach oben schwenkbar ist. Die pneumatische Kolben-Zylinder-Anordnung wird zweckmäßigerweise unter der Schlittenführung angeordnet, so daß sie an dieser mit etwa vertikaler Verschiebewirkung nächst der Schwenkachse angreifen kann. Diese Anordnung bringt den Vorteil mit sich, daß der-Schlitten mit Schlittenführung durch die eigene Schwerkraft nach unten sinken, wenn der Stanzvorgang beendet ist und der Zylinder durch die Antriebssteuerung zum Austritt der Luft geöffnet wird.

Zum Verschieben des Schlittens an der Schlittenführung kann an der Schlittenführung ein parallel zu dieser wirkender Verschiebeantrieb vorgesehen werden. Auch der Verschiebeantrieb kann eine vorzugsweise pneumatische Kolben-Zylinder-Anordnung sein, die mit einer Seite an der Schlittenführung befestigt und mit der anderen Seite mit dem Schlitten verbunden ist.

Das Rotationsstanzmesser kann eine Walze mit auf ihrem Umfang vorgesehenen schneidenförmigen Erhebungen sein, wobei sich an beiden Enden der Walze Schutzringe befinden, die etwa gleich hoch wie die schneidenförmigen Erhebungen über dem Walzenumfang sind. Die Schutzringe verhindern eine Beschädigung der Schneiden.

Um zu verhindern, daß das Rotationsstanzmesser gegen den Dorn gefahren wird, wenn auf diesen kein Innenfutter aufgefaltet ist, kann die Zusatzvorrichtung mit einer Sensoranordnung versehen sein, welche feststellt, ob sich auf dem Dorn ein gefaltetes Innenfutter befindet. Diese Sensoranordnung kann mit der Antriebssteuerung für die Zusatzvorrichtung verbunden sein, welche einen Logigschaltungsteil enthält, der die Antriebssteuerung außer Betrieb setzt, wenn sich kein Innenfutter auf dem Dorn befindet. Die Sensoranordnung kann beispielsweise von einer Lichtschranke gebildet sein, welche nächst dem freien Ende des Dornes angeordnet ist und auf das Vorhandensein des Innenfutters reagiert.

Ein Ausführungsbeispiel der Erfindung wird nachfolgend anhand der Zeichnungen beschrieben.

Es zeigt:
Figur 1 eine Seitenansicht eines Teils der Dornrad-Maschine sowie der Zusatzvorrichtung;
Figur 2 einen Schnitt II-II durch Figur 1;
Figur 3 einen Schnitt III-III durch Figur 1.

Von der mit 1 bezeichneten Dornrad-Maschine ist nur die Drehachse 2 und ein Dorn 3 gezeigt. Die Dorne sind in der Regel sternförmig um die vertikale Achse 2 angeordnet und laufen in intermittierender Weise rundum.

Auf den Dorn 3 ist ein Innenfutter 4 aufgefaltet, dessen Bodenteile über das Dornende hinausschauen. Das aufgefaltete und von dem Dorn.3 von innen gestützte Innenfutter hat die Form eines Schlauches mit rechteckigem Querschnitt. Die Länge dieses Schlauches ist F. Die Länge die der Karton im zusammengefalteten Zustand hat, ist mit P bezeichnet.

An einem maschinenfesten Trägerteil 5 ist eine um eine horizontale Schwenkachse schwenkbare Schlittenführung 7 befestigt. Auf der Schlittenführung 7 ist ein Schlitten 8 verschiebbar gelagert, der eine Stanzeinheit 9 trägt. Die Stanzeinheit 9 wird in der Stillstandsphase der Dornrad-Maschine 1 von unten gegen das Innenfutter 4 gefahren, um darin eine Ausgießöffnung anzustanzen.

Zu der Stanzeinheit 9 gehört ein Rotationsstanzmesser 10, welches von einer Walze gebildet ist, von deren Umfang aus sich messerartige Schneiden 11 erheben. An den axial äußeren Enden des walzenförmigen Rotationsstanzmessers 10 sind Schutzringe 12 vorgesehen, die sich über dem Walzenumfang etwa in gleicher Höhe wie die schneidenförmigen Erhebungen 11 erheben. Die Schutzringe 12 dienen zum Schutz der schneidenförmigen Erhebungen 11. Das Rotationsstanzmesser 10 sitzt fest auf einer an dem Schlitten 9 gelagerten Drehwelle 13, auf welcher ebenfalls ein Zahnrad 14 fest angeordnet ist. Das Zahnrad 14 kämmt mit einem Zwischenzahnrad 15, welches drehbar auf einer an dem Schlitten 9 angeordneten Welle 16 sitzt.

Die Schlittenführung 7 besteht aus zwei sich im wesentlichen horizontal erstreckenden Führungsstangen 17, 19 (siehe Figuren 2 und 3), von denen die Führungsstange 17 als Zahnstange ausgebildet ist. Mit'der Zahnung 18 der Zahnstanqe 17 kämmt das Zwischenzahnrad 15. Bei einer Verschiebung des Schlittens 8 auf der Schlittenführung 7 wälzt sich demnach das Zwischenzahnrad 15 auf der Zahnstange 17 ab und versetzt das Rotationsstanzmesser 1o über das Zahnrad 14 in Drehung.

Zur Verschiebung des Schlittens 8 auf der Schlittenführung 7 dient eine pneumatische Kolben-Zylinder-Anordnung, bestehend aus einem Zylinder 2o und einer Kolbenstange 21. Der Zylinder 2o ist an einer am freien Ende der Schlittenführung 7 befindlichen Platte 22 befestigt. Die Kolbenstange 21 ist mit dem Schlitten 8 durch eine an dem Schlitten befestigte Platte 23 verbunden.

An dem maschinenfesten Trägerteil 5 ist ferner eine weitere pneumatische Kolben-Zylinder-Anordnung vorgesehen, bestehend aus einem Zylinder 24 und einem nach oben gerichteten Kolbenstößel 25. Der Kolbenstößel 25 liegt an einer die beiden Führungsstangen 17,19 überbrückenden Traverse 26 an. Wenn dem Zylinder 24 Druckluft zugeführt wird, so hebt er die Schlittenführung 7 mit dem darauf befindlichen Schlitten 9 an. Die umgekehrte Bewegung erfolgt durch die Schwerkraft des Schlittens 9 und der Schlittenführung 7 in einfacher Weise dadurch, daß der Zylinder 24 entlüftet wird. Die Verwendung einer pneumatischen Kolben-Zylinder-Vorrichtung 24,25 hat noch den Vorteil, daß die Luft in dem Zylinder 24 als Feder wirkt und dadurch eine Schonung des Rotationsstanzmessers 1o gewährleistet ist.

Zur weiteren Sicherheit des Rotationsstanzmesser 1₀ ist ferner eine aus einer Lichtquelle 27 und einer Fotozelle 28 bestehende Lichtschranke vorgesehen, welche feststellt, ob auf den Dorn 3 Innenfutter 4 aufgefaltet ist oder nicht. Die Fotozelle 28 gibt über eine Leitung 29ein entsprechendes Signal an die Antriebssteuerung 31 für die Zusatzvorrichtung. Letztere ist außerdem noch mit einer Druckluftquelle 3o für die beiden pneumatischen Kolben-Zylinder-Anordnungen verbunden. Ferner wird der Antriebssteuerung 31 ein Synchronisationsssignal von der Antriebssteuerung der Dornrad-Maschine zugeführt, wodurch gewährleistet ist, daß das Rotationsstanzmesser 1₀ nur dann gegen das Dornrad gefahren wird, wenn dieses im Stillstand ist. Die Verbindungen der Antriebssteuerung 31 für die Zusatzvorrichtung mit den beiden Kolben-Zylinder-Anordnungen sollen die Druckluftleitungen andeuten.

## Patentansprüche

1) Zusatzvorrichtung für eine Dornrad-Maschine zum Herstellen von Faltschachteln mit Innenfutter, mit welcher Maschine zunächst das Innenfutter um einen der Faltschachtel-Form entsprechenden Dorn gefaltet und versiegelt und um das Innenfutter dann der Kartonzuschnitt gefaltet und verklebt wird, dadurch gekennzeichnet, daß die Zusatzvorrichtung mit einer gegen den Dorn (3) bewegbaren Stanzeinheit (9) versehen ist.

2) Zusatzvorrichtung nach Anspruch 1, dadurch gekennzeichnet, daß die Stanzeinheit (9) gegen den Dorn (3) schwenkbar ist.

3) Zusatzvorrichtung nach Anspruch 1 oder 2, dadurch gekennzeichnet, daß die Stanzeinheit (9) mit einem Rotationsstanzmesser (1o) versehen und parallel zur Dornoberfläche verfahrbar ist.

4) Zusatzvorrichtung nach Anspruch 3, dadurch gekennzeichnet daßdie Stanzeinheit (9) auf einem Schlitten (8) angeordnet ist, der auf einer schwenkbar gelagerten Schlittenführung (7) verschiebbar ist.

5) Zusatzvorrichtung nach Anspruch 4, dadurch gekennzeichnet, daß die Schlittenführung (7) aus zwei parallelen Führungsstangen (17,19) besteht.

6) Zusatzvorrichtung nach Anspruch 5, dadurch gekennzeichnet, daß eine (17) der beiden Führungsstangen (17, 19) als Zahnstange ausgebildet ist, und daß das Rotationsstanzmesser (1₀) antriebsmäßig mit einem Zahnrad (14) gekoppelt ist, welches selbst oder über ein Zwischenzahnrad (15) mit der Zahnstange (17) in Eingriff steht.

7) Zusatzvorrichtung nach einem der vorhergehenden Ansprüche, dadurch gekennzeichnet, daß die Stanzeinheit (9) von unten gegen den Dorn (3) bewegbar ist.

8) Zusatzvorrichtung nach Anspruch 7, und einem der Ansprüche 4 bis 6, dadurch gekennzeichnet, daß die Schlittenführung (7) etwa horizontal ausgerichtet und um eine an ihrem einen Ende vorgesehene horizontale und senkrecht zu ihr verlaufende Schwenkachse (6) schwenkbar gelagert ist, und daß die Schlittenführung (7) mittels einer pneumatischen Kolben-Zylinder-Anordnung (24,25) um die Schwenkachse (6) nach oben schwenkbar ist.

9) Zusatzvorrichtung nach Anspruch 8, dadurch gekennzeichnet, daß die pneumatische Kolben-Zylinder-Anordnung (24,25) unter der Schlittenführung angeordnet ist und an dieser mit etwa vertikaler Verschiebewirkung nächst der Schwenkachse (6) angreift.

10) Zusatzvorrichtung nach einem der Ansprüche 4 bis 9, dadurch gekennzeichnet, daß an der Schlittenführung (7) ein parallel zu dieser wirkender Verschiebeantrieb (20, 21) für die Stanzeinheit vorgesehen ist.

11) Zusatzvorrichtung nach Anspruch 10, dadurch gekennzeichnet, daß der Verschiebeantrieb eine vorzugsweise pneumatische Kolben-Zylinder-Anordnung (20, 21) ist, die mit einer Seite an der Schlittenführung (7) befestigt und mit der anderen Seite mit dem Schlitten (8) verbunden ist.

12) Zusatzvorrichtung nach einem der Ansprüche 3 bis 11, dadurch gekennzeichnet, daß das Rotationsstanzmesser (10) eine Walze mit auf ihrem Umfang vorgesehenen schneidenförmigen Erhebungen (11) ist, und daß sich an beiden Enden der Walze Schutzringe (12) befinden, die etwa gleich hoch wie die schneidenförmigen Erhebungen (11) über dem Walzenumfang sind.

13) Zusatzvorrichtung nach einem der vorhergehenden Ansprüche, gekennzeichnet durch eine Sensoranordnung (27, 28), welche feststellt, ob sich auf dem Dorn (3) ein aufgefaltetes Innenfutter (4) befindet und welche mit der Antriebssteuerung (31) für die _{Z}usatzvorrich- tung verbunden ist, wobei die Antriebssteuerung einen Logigschaltungsteil enthält, welcher die Antriebssteuerung außer Betrieb setzt, wenn sich kein Innenfutter (4) auf dem Dorn (3) befindet.

14) Zusatzvorrichtung, dadurch gekennzeichnet, daß die Sensoranordnung-(27, 28) eine Lichtschranke ist, welche nächst dem freien Ende des Dornes (3) angeordnet ist und auf das Vorhandensein der noch nicht gefalteten Bodenteile des Innenfutters (4) reagiert.
